# EUROPÄISCHE PATENTSCHRIFT

(11) **EP 3 262 720 B1**
(45) Veröffentlichungstag und Bekanntmachung des Hinweises auf die Patenterteilung: **10.04.2019**
(21) Anmeldenummer: 16707377.4
(22) Anmeldetag: 01.02.2016
(51) Int. Cl.: H01R 13/422

(54) **VERRASTUNG FÜR STECKKONTAKTE**
LOCKING SYSTEM FOR ELECTRICAL CONNECTOR
VERROUILLAGE POUR UN CONNECTEUR ÉLECTRIQUE

(30) Priorität: 25.02.2015 DE 102015102662
(43) Veröffentlichungstag der Anmeldung: 03.01.2018
(73) Patentinhaber: Harting Electric GmbH & Co. KG, 32339 Espelkamp (DE)
(72) Erfinder: GRIEPENSTROH, Sebastian, 32312 Lübbecke (DE)
(86) Internationale Anmeldenummer: PCT/DE2016/100042
(87) Internationale Veröffentlichungsnummer: WO 2016/134694

(56) Entgegenhaltungen:
- EP-A1- 1 339 138
- EP-A2- 0 732 775
- DE-A1-102009 053 778
- DE-B3-102011 087 243
- US-A1- 2013 109 210

## Beschreibung

Die Erfindung geht aus von einer Verrastung für Steckkontakte nach dem Oberbegriff des unabhängigen Anspruchs 1.

Derartige Verrastungen werden benötigt, um Steckkontakte in Isolierkörpern von Steckverbindern zu verrasten und dort zu sichern. Durch eine Verrastung der Kontakte ist eine weitere Befestigung der Steckkontakte im Isolierkörper nicht mehr nötig. Eine derartige, selbsttätige Verrastung spart Zeit und Aufwand in der Montage, welche ohne die Zuhilfenahme von Werkzeug vorgenommen werden kann.

Die DE 10 2006 004 782 B4 offenbart einen derartigen Isolierkörper zur Aufnahme von Steckkontakten. Dabei wird mittels zweier, ineinandergreifender Formkerne Rastarme mit Rastschultern hergestellt. Die Rastschultern der Rastarme ragen so in den Isolierkörper, dass ein eingeführter Steckkontakt dahinter verrastet.

Die DE 10 2009 053 778 A1 stellt einen elektrischen Steckverbinder vor, welcher zum Zusammenstecken mit einem komplementären Steckverbinder ausgebildet ist und dafür entsprechende Rastorgane aufweist.

In der DE 10 2011 087 243 B3 wird ein elektrischer Steckverbinder vorgestellt, welcher über eine Kontaktsicherung verfügt. Die Kontaktsicherung weist dabei mindestens eine elastische Kontaktlanze auf, welche im Inneren des Steckverbinders verrastet.

Die EP 1 339 138 A1 beschreibt einen kompletten Steckverbinder mit einer Steckverbinderpositionssicherung, welche aus einem Halteelement und einem Verriegelungselement besteht.

In der EP 0 732 775 A2 wird ein Steckverbindersystem für elektrische Steckverbinder vorgestellt, Dabei ist der Verriegelungsarm auf dem Gehäuse des Steckverbinders angeformt und verriegelt dort die beiden Steckverbinderhälften miteinander.

Nachteilig wirkt sich bei derartigen Verrastungen aus, dass die Rastschulter nur durch die Federkraft des Rastarms in Position für die Verrastung des Steckkontakts gehalten wird. Durch ein Auslenken des Rastarms mittels eines Werkzeugs kann zum Beispiel zur Demontage die Rastschulter den Steckkontakt freigeben und dieser entfernt werden.

Eine Auslenkung des Rastarms kann jedoch nicht nur durch ein Werkzeug erfolgen, sondern auch erhöhten Krafteinfluss auf den Steckkontakt selber. Wenn dieser gleichzeitig auf die Rastschulter einwirkt und gedreht wird, erzeugt die Resultierende Kraft eine Auslenkung des Rastarms und gibt so den Steckkontakt ungewollt frei.

Die Aufgabe der Erfindung besteht somit darin, die Verrastung für Steckkontakte so auszulegen, dass die aus dem Stand der Technik bekannten Nachteile eliminiert werden. Steckkontakte sollen auch bei auftretenden Kräften und Momenten sicher verrastet bleiben.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Bei der Erfindung handelt es sich um eine Verrastung für Steckkontakte von Steckverbindern. Die Verrastung ist in einem isolierenden Gehäuse aufgenommen, in welchem die Steckkontakte eingesetzt werden. Das Gehäuse weist zumindest eine Kontaktöffnung auf, welche der Aufnahme eines Steckkontaktes dient. Je nach Gattung des Steckverbinders bildet das isolierende Gehäuse direkt das Steckverbindergehäuse ist wiederum in einem Steckverbindergehäuse aufgenommen.

Die Verrastung wird aus zumindest einem Rastarm gebildet, welcher in die zumindest eine Kontaktöffnung des Gehäuses ragt. Vorzugsweise ist der Rastarm einteilig mit dem Isolierkörper hergestellt. Der Rastarm weist dabei ein fixiertes Ende auf, mit welchem er in der Kontaktöffnung befestigt ist. Das zweite Ende des Rastarms bildet ein freies Ende, welches gegen die Federsteifigkeit des Rastarms beweglich ist.

Am freien Ende des Rastarms ist eine Rastschulter vorgesehen. Die Rastschulter ist in etwa rechtwinkelig zum Rastarm ausgerichtet und ragt so in die Kontaktöffnung, dass ein eingeführter Steckkontakt dahinter verrastbar ist. Der Steckkontakt verrastet vorzugsweise mit einer Kabelanschlussseite hinter der Rastschulter. Dazu wird der Steckkontakt beim Einführen in die Kontaktöffnung vollständig an der Rastschulter vorbeigeführt. Durch eine Einführschräge an der Rastschulter wird dies durch den Steckkontakt entgegen der Federkraft des Rastarms seitlich weggedrückt. Hinter dem Steckkontakt rastet die Rastschulter durch die Federkraft des Rastarms wieder hinter den Steckkontakt und sichert diesen vor dem Herausziehen.

Erfindungsgemäß ist an der Rastschulter eine zusätzliche Rastnase ausgebildet. Diese ist in Richtung des fixierten Endes des Rastarms ausgerichtet. Die Rastnase ist so ausgelegt, dass sie in eine Kabelaufnahmeöffnung des Steckkontakts eingreift. Dadurch umgeben der Rastarm, die Rastschulter und die Rastnase zusammen zumindest einen Bereich der Kabelaufnahmeöffnung des Steckkontakts.

Durch diese zweckmäßige Anordnung ist es nur möglich den Rastarm auszulenken, wenn der Steckkontakt nicht die Rastschulter berührt. Für diesen Fall würde die Rastnase ein Auslenken des Rastarms verhindern. Der Steckkontakt befindet sich in einer Tasche, welche von Rastarm, Rastschulter und Rastnase gebildet wird. Nur durch kurzzeitiges, weiteres Einführen des Steckkontakts in die Kontaktöffnung, gibt der Steckkontakt die Rastnase frei und ein Öffnen der Verrastung ist möglich.

Die vorliegende Erfindung löst die eingangs geschildete Problemstellung insofern, dass durch einen Rastarm, welcher nur dann ausgelenkt und einen Steckkontakt freigeben kann, wenn keine Kraft durch den Steckkontakt auf die Rastschulter ausgeübt wird. Viel mehr wird das Auslenken des Rastarms mit steigender Krafteinwirkung auf die Rastschulter schwieriger.

### Ausführungsbeispiel

Ein Ausführungsbeispiel der Erfindung ist in den Zeichnungen dargestellt und wird im Folgenden näher erläutert. Es zeigen:
- Fig. 1: eine Verrastung für Steckkontakte wie aus dem Stand der Technik bekannt;
- Fig. 2: eine Verrastung für Steckkontakte nach der vorliegenden Erfindung;
- Fig. 3: eine räumliche Darstellung einer Verrastung für Steckkontakte wie aus dem Stand der Technik bekannt; und
- Fig. 4: eine räumliche Darstellung einer Verrastung für Steckkontakte wie nach der vorliegenden Erfindung.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt einen Ausschnitt einer Schnittdarstellung durch einen Steckverbinder, mit einer Verrastung für einen Steckkontakt 5 wie aus dem Stand der Technik bekannt. Das isolierende Gehäuse 10 des Steckverbinders bildet einen Kontaktöffnung (oberer Bereich der Figur) in welche der Steckkontakt 5 eingesetzt ist.

Des Weiteren ist ein federnder Rastarm 1 einstückig am isolierenden Gehäuse 10 ausgebildet. Der Rastarm 1 ist federnd ausgelegt, so dass ein freies Ende des Rastarms 1 beweglich, relativ zu einem fixierten Ende ist. Das freie Ende des Rastarms 1 ist mit einer Rastschulter 2 versehen. Die Rastschulter 2 ragt, linear fluchtend zur Auslenkungsrichtung des freien Endes des Kontaktarms 1, in die Kontaktöffnung.

Der aufgenommene Steckkontakt 5 verrastet mit einer Kabelaufnahmeseite 6 hinter der Rastschulter 2. Ein Herausziehen des Steckkontakts in Richtung der Rastschulter ist nur durch Auslenken des gesamten Rastarms 1 möglich.

In der Figur 2 ist eine Verrastung für einen Steckkontakt 5 nach der vorliegenden Erfindung in selber Ansicht wie Figur 1 dargestellt. Die Ausführung stimmt weitestgehend mit der aus Figur 1 überein. An der Rastschulter 2 ist erfindungsgemäß eine Rastnase 3 vorgesehen. Die Rastnase 3 ist entlang des Rastarms 1 in Richtung dessen fixierten Endes ausgerichtet.

Durch die Ausrichtung der Rastnase 3 bildet diese zusammen mit der Rastschulter 2 und dem Rastarm 1 eine Nut 4. Wie in der Figur 2 zu erkennen, ist in der Nut 4 das Ende der Kabelaufnahmeseite 6 des Stecckontakts 5 aufgenommen. Durch die Rastnase 3 ist nunmehr eine Auslenkung des Rastarms 1 nicht möglich.

Die Rastnase 3 verhindert ein Auslenken durch das Eingreifen in die Kabelaufnahmeseite 6 des Steckkontakts. Um ein Auslenken und somit Freigeben des Steckkontakts 5 zu ermöglichen, muss dieser zuerst weiter in die Kontaktöffnung des isolierenden Gehäuses 10 eingeschoben werden, bis die Rastnase 3 freigegeben ist.

Die aus dem Stand der Technik bekannte Verrastung nach Figur 1 ist noch einmal in der Figur 3 in räumlicher Detailansicht dargestellt. Die Nachteile dieser Lösung werden hier veranschaulicht. Durch das Einleiten zweier Kräfte auf den Steckkontakt 5 kann dieser aus der Verrastung gelöst werden.

Wird der Steckkontakt 5 mittels einer Kraft A in Richtung der Rastschulter 2 gedrückt, wird durch die Kraft vom Steckkontakt 5 auf die Rastschulter 2 eine radiale Kraft C auf Rastschulter 2 und Rastarm 1 ausgeübt. Auf Grund der Reibung zwischen Steckkontakt 5 und Rastschulter 2 ist diese Kraft C jedoch nicht groß genug um den Rastarm 1 auszulenken. Wir jedoch zusätzlich durch ein Moment B eine Drehbewegung des Kontakts 5 erzeugt, ist die Gleitreibung zwischen Steckkontakt 5 und Rastschulter 2 deutlich geringer und der Rastarm 1 wird durch die Kraft C ausgelenkt. Durch diese Kraft C kann die Verrastung gelöst und der Steckkontakt 5 ungewollt freigegeben werden.

Dieser ungewollte Effekt wird durch die erfindungsgemäße Lösung vermieden. In der Figur 4 ist diese entsprechende noch einmal dargestellt. Durch die Kraft A in Verbindung mit dem Moment B wird ebenfalls eine Kraft C erzeugt. Diese wird jedoch von der Rastnase 3 aufgenommen. Die Rastnase 3 verrastet somit den Rastarm 1 am Steckkontakt 5. So wird ein ungewolltes Lösen der Verrastung des Steckkontakts 5 vermieden.

## Patentansprüche

1. Verrastung für Steckkontakte (5), bestehend aus zumindest einem, in einem isolierenden Gehäuse (10) angeordneten Rastarm (1),
wobei der Steckkontakt (5) in dem isolierenden Gehäuse (10) aufnehmbar ist,
wobei der Rastarm (1) ein fixiertes Ende und ein freies Ende aufweist,
wobei der Rastarm (1) an seinem freien Ende eine Rastschulter (2) ausbildet,
**dadurch gekennzeichnet, dass**
an der Rastschulter (2) eine Rastnase (3) ausgebildet ist und dass der Steckkontakt (5) hinter der Rastnase (3) verrastbar ist.

2. Verrastung für Steckkontakte (5) nach Anspruch 1,
**dadurch gekennzeichnet, dass**
die Rastschulter (2) in etwa senkrecht zur Ausrichtung des Rastarms (1) ausgerichtet ist..

3. Verrastung für Steckkontakte (5) einem der Ansprüche 1 oder 2,
**dadurch gekennzeichnet, dass**
die Rastnase (3) in Richtung des fixierten Endes des Rastarms (1) ausgerichtet ist.

4. Verrastung für Steckkontakte (5) nach einem der vorstehenden Ansprüche,
**dadurch gekennzeichnet, dass**
der Rastarm (1) zusammen mit der Rastschulter (2) und der Rastnase (3) eine Nut (4) bilden.

5. Verrastung für Steckkontakte (5) nach Anspruch 2,
**dadurch gekennzeichnet, dass**
die Nut (4) zur Aufnahme des Steckkontakts (5) vorgesehen ist.

6. Verrastung für Steckkontakte (5) nach einem der vorstehenden Ansprüche,
**dadurch gekennzeichnet, dass**
der Rastarm (1), die Rastschulter (2) und die Rastnase (3) zusammen zumindest einen Teil eines montierten Steckkontakts (5) umgeben.

7. Verrastung für Steckkontakte (5) nach einem der vorstehenden Ansprüche,
**dadurch gekennzeichnet, dass**
der Rastarm (1) federnd ausgebildet ist, so dass das freie Ende relativ zum fixierten Ende beweglich ist.

## Claims

1. Latching mechanism for plug contacts (5), comprising at least one latching arm (1) arranged in an insulating housing (10), wherein the plug contact (5) can be accommodated in the insulating housing (10),
wherein the latching arm (1) has a fixed end and a free end,
wherein the latching arm (1) forms a latching shoulder (2) at its free end,
**characterized in that**
a latching lug (3) is formed on the latching shoulder (2), and **in that** the plug contact (5) can be latched behind the latching lug (3).

2. Latching mechanism for plug contacts (5) according to Claim 1,
**characterized in that**
the latching shoulder (2) is aligned approximately perpendicularly to the alignment of the latching arm (1).

3. Latching mechanism for plug contacts (5) according to one of Claims 1 or 2,
**characterized in that**
the latching lug (3) is aligned in the direction of the fixed end of the latching arm (1).

4. Latching mechanism for plug contacts (5) according to one of the preceding claims,
**characterized in that**
the latching arm (1) together with the latching shoulder (2) and the latching lug (3) form a groove (4).

5. Latching mechanism for plug contacts (5) according to Claim 2,
**characterized in that**
the groove (4) is provided for receiving the plug contact (5).

6. Latching mechanism for plug contacts (5) according to one of the preceding claims,
**characterized in that**
the latching arm (1), the latching shoulder (2) and the latching lug (3) together surround at least part of an assembled plug contact (5).

7. Latching mechanism for plug contacts (5) according to one of the preceding claims,
**characterized in that**
the latching arm (1) is formed to be resilient so that the free end is movable relative to the fixed end.

## Revendications

1. Verrouillage pour contacts enfichables (5), constitué d'au moins un bras de verrouillage (1) disposé dans un boîtier isolant (10),
dans lequel le contact enfichable (5) peut être reçu dans le boîtier isolant (10),
dans lequel le bras de verrouillage (1) présente une extrémité fixe et une extrémité libre,
dans lequel le bras de verrouillage (1) forme un épaulement de verrouillage (2) à son extrémité libre,
**caractérisé en ce qu'**un ergot de verrouillage (3) est formé sur l'épaulement de verrouillage (2), et **en ce que** le contact enfichable (5) peut être verrouillé à l'arrière de l'ergot de verrouillage (3).

2. Verrouillage pour contacts enfichables (5) selon la revendication 1, **caractérisé en ce que** l'épaulement de verrouillage (2) est orienté sensiblement perpendiculairement à l'orientation du bras de verrouillage (1).

3. Verrouillage pour contacts enfichables (5) selon l'une des revendications 1 ou 2, **caractérisé en ce que** l'ergot de verrouillage (3) est orienté dans la direction de l'extrémité fixe du bras de verrouillage (1).

4. Verrouillage pour contacts enfichables (5) selon l'une des revendications précédentes, **caractérisé en ce que** le bras de verrouillage (1) forme une rainure (4) avec l'épaulement de verrouillage (2) et l'ergot de verrouillage (3).

5. Verrouillage pour contacts enfichables (5) selon la revendication 2, **caractérisé en ce que** la rainure (4) est prévue pour recevoir le contact enfichable (5).

6. Verrouillage pour contacts enfichables (5) selon l'une des revendications précédentes, **caractérisé en ce que** le bras de verrouillage (1), l'épaulement de verrouillage (2) et l'ergot de verrouillage (3) entourent ensemble au moins une partie d'un contact enfichable (5) monté.

7. Verrouillage pour contacts enfichables (5) selon l'une des revendications précédentes, **caractérisé en ce que** le bras de verrouillage (1) est réalisé de manière élastique, de sorte que l'extrémité libre est mobile par rapport à l'extrémité fixe.
